# EUROPÄISCHE PATENTSCHRIFT

(11) **EP 1 103 762 B1**
(45) Veröffentlichungstag und Bekanntmachung des Hinweises auf die Patenterteilung: **09.06.2004**
(21) Anmeldenummer: 00125905.0
(22) Anmeldetag: 27.11.2000
(51) Int. Cl.: F23H 17/12, F23H 1/02

(54) **Rostplatte für feste und bewegliche Roste**
Grate bar for mobile grate
Barreau de grille pour grille mobile

(30) Priorität: 27.11.1999 DE 19957987
(43) Veröffentlichungstag der Anmeldung: 30.05.2001
(73) Patentinhaber: Rheinkalk GmbH, 42489 Wülfrath (DE)
(72) Erfinder: Kleine-Doepke, Hans-Hermann, 40822 Mettmann (DE)
(74) Vertreter: COHAUSZ & FLORACK

(56) Entgegenhaltungen:
- BE-A- 478 332
- DE-A- 2 610 736
- US-A- 1 515 028
- US-A- 1 583 027
- US-A- 5 724 898

## Beschreibung

Die Erfindung betrifft eine Rostplatte für feste und bewegliche Roste, insbesondere für Wanderroste, mit im wesentlichen parallel zueinander angeordneten Schlitzöffnungen für das Hindurchleiten von heißen Gasen.

Derartige Roste sind beispielsweise aus den deutschen Offenlegungsschriften 23 45 734, 26 10 736 und aus der amerikanischen Offenlegungsschrift 5 724 898 bekannt.

Bei der Herstellung von Zement, Kalk und anderen Materialien werden heiße Gase durch eine auf einem Rost ausgebreitete kühle Rohgutschicht gesogen, wobei die Gase ihren Wärmeinhalt an das Rohgut abgeben. Je nach Verfahren können die heißen Gase zuerst durch das aufliegende Rohgut oder zuerst von der Unterseite der Rostplatten her durchströmen. Die Rostplatten des Rostes sind dabei einer hohen thermischen und korrosiven Belastung ausgesetzt.

Der Erfindung liegt die Aufgabe zugrunde, eine Rostplatte der eingangs genannten Art zu schaffen, deren Ausgestaltung ein schnelles Auswechseln der Rostplatte auch bei heißem Rost ermöglicht.

Diese Aufgabe wird mit der Rostplatte gemäß Patentanspruch 1 gelöst. Vorteilhafte Ausgestaltungen der Rostplatte sind Gegenstand den Unteransprüchen.

Eine bevorzugte Ausgestaltung der erfindungsgemäßen Rostplatte besteht darin, daß an deren Unterseite zwischen ihrem hinteren Ende und dem Montagesteg mehrere zueinander beabstandete Stege ausgebildet sind, die Ausschnitte mit halbkreisförmigen Sitzflächen zur beweglichen Lagerung der Rostplatte an einem kreiszylindrischen Rostplattenträger aufweisen, wobei an dem Montagesteg ein lösbarer Haltewinkel angeordnet ist, der die Rostplatte an dem Rostplattenträger sichert.

Eine besonders zuverlässige Verbindung von Rostplatte und Rostplattenträger ergibt sich nach einer weiteren bevorzugten Ausgestaltung, wenn der Haltewinkel mindestens einen klauenförmigen Abschnitt aufweist, dessen Ende entsprechend der Querschnittskontur des Rostplattenträgers in Richtung des Endes der Rostplatte gekrümmt ist. Dieser Haltewinkel ist breiter als bekannte Ausführungen gestaltet, so daß ein einziger Haltewinkel je Rostplatte ausreicht, was den Montage- bzw. Demontageaufwand minimiert.

Zur Befestigung des Haltewinkels am Montagesteg ist vorzugsweise eine Schraubverbindung vorgesehen. Die Schraubverbindung kann vorzugsweise eine Schraube umfassen, deren Kopf mindestens eine Kantenfläche aufweist, die mit einer im oder am Montagesteg ausgebildeten Anschlagfläche zusammenwirkt, so daß die Schraube beim Anziehen einer Mutter gegen Verdrehen gesichert ist.

Weitere bevorzugte und vorteilhafte Ausgestaltungen sind in den Unteransprüchen angegeben.

Nachfolgend wird die Erfindung anhand einer verschiedene Ausführungsbeispiele darstellenden Zeichnung näher erläutert. Im einzelnen zeigen:
- Fig. 1: eine perspektivische Ansicht auf die Oberseite einer erfindungsgemäßen Rostplatte,
- Fig. 2: eine perspektivische Ansicht auf die Unterseite der Rostplatte gemäß Fig. 1,
- Fig. 3: eine Querschnittansicht auf die Rostplatte gemäß den Figuren 1 und 2 im Bereich eines daran mittels einer Schraubverbindung befestigten Haltewinkels,
- Fig. 4: eine Längsschnittansicht auf einen Abschnitt einer Rostplatte gemäß einem zweiten Ausführungsbeispiel,
- Fig. 5: eine Querschnittansicht auf eine Rostplatte gemäß einem dritten Ausführungsbeispiel im Bereich eines daran mittels einer Schraubverbindung befestigten Haltewinkels,
- Fig. 6: eine perspektivische Ansicht auf die Unterseite der Rostplatte gemäß Fig. 5 in verkleinertem Maßstab und in Explosionsdarstellung, und
- Fig. 7: die aus einer Schraube und einer Mutter bestehende Schraubverbindung gemäß den Figuren 5 und 6.

Die in der Zeichnung dargestellte Rostplatte 1 ist aus einem Gußwerkstoff gefertigt und insbesondere für den Wanderrost an einem Lepolofen geeignet. Die Rostplatte 1 weist einen bogenförmig konvex ausgebildeten Auflageabschnitt 2 mit vierundzwanzig Schlitzöffnungen 3, 4 auf, die sich im wesentlichen parallel zur Bewegungsrichtung der Rostplatte 1 bzw. des Wanderrostes erstrecken und im wesentlichen gleichmäßig über die Rostplatte 1 verteilt sind. Die Ränder der Schlitze sind scharfkantig, um die offene Schlitzbreite möglichst lange zu erhalten. Die Oberfläche der Rostplatte ist glatt ausgebildet, um eine sogenannte Coatingbildung zu vermeiden.

Die Schlitzöffnungen 3, 4 setzen sich aus einer Gruppe vorderer Schlitzöffnungen 3 und einer Gruppe hinterer Schlitzöffnungen 4 zusammen, die jeweils miteinander fluchten. Die Auflagestelle der Rostplatte 1 auf einer entsprechenden vorgeordneten Rostplatte (nicht gezeigt) ist in Fig. 3 schematisch mittels eines Kreises 5 dargestellt, dessen Krümmungsradius dem äußeren Krümmungsradius des Rostplattenendes 6 entspricht. Die Vorderkante 7 der Rostplatte 1 grenzt dabei an die hinteren Enden der hinteren Schlitzöffnungen der vorgeordneten Rostplatte, während die vorderen Enden der vorderen Schlitzöffnungen 3 an das hintere Ende der vorgeordneten Rostplatte angrenzen bzw. das hintere Ende der vorgeordneten Rostplatte etwas überragen.

Ein aus erfindungsgemäßen Rostplatten 1 gebildeter Wanderrost ist relativ eben, da sich die Rostplatte 1 zu ihrer Vorderkante 7 hin verjüngt und der Krümmungsradius ihres bogenförmig ausgebildeten Auflageabschnittes 6 relativ groß ist.

Zwischen den beiden Gruppen von Schlitzöffnungen 3, 4 ist ein nach unten vorstehender, sich quer zur Rostplatte 1 erstreckender Montagesteg 8 ausgebildet, an den die einander zugewandten Enden der Schlitzöffnungen 3, 4 der beiden Gruppen jeweils angrenzen. Zwischem dem nach unten gekrümmten hinteren Ende 6 der Rostplatte 1 und dem Montagesteg 8 sind zueinander beabstandete Stege 9, 10 ausgebildet. Die Stege 9 sind jeweils mit Ausschnitten versehen, die halbkreisförmige bzw. kreissegmentförmige Sitzflächen 11 zur beweglichen Lagerung der Rostplatte 1 an einem kreiszylindrischen (durch eine Strichpunktlinie angedeuteten) Rostplattenträger 12 aufweisen.

An dem Montagesteg 8 ist ein lösbarer Haltewinkel 13 angeordnet, der die Rostplatte 1 an dem Rostplattenträger 12 sichert. Der Haltewinkel 13 hat zwei klauenförmige Halterungsabschnitte 14, deren Enden entsprechend der Querschnittskontur des kreiszylindrischen Rostplattenträgers 12 in Richtung des Endes 6 der Rostplatte 1 gekrümmt sind. Zur lösbaren Befestigung des Haltewinkels 13 an dem Montagesteg 8 ist eine Schraubverbindung 15 vorgesehen. Zwei Noppen fixieren den Haltewinkel, so daß nur eine Schraubverbindung erforderlich ist. Die Schraube ist am Steg 8 durch Schweißpunkte fixiert.

In Fig. 2 ist zu erkennen, daß zwischen den vorderen Schlitzöffnungen 3 Verstärkungsstege 16 ausgebildet sind, die mit Abstand von der Längskante 17 des Montagesteges 8 ausgehen und deren Höhe in Richtung der Vorderkante 7 der Rostplatte 1 stetig abnimmt. Ferner sind vier Verstärkungsstege 18 vorhanden, die im wesentlichen von der Längskante 17 des Montagesteges 8 ausgehen und deren Höhe ebenfalls in Richtung der Vorderkante 7 der Rostplatte 1 stetig abnimmt. Des weiteren sind an den Querseiten der Rostplatte 1 neben den vorderen Schlitzöffnungen 3 gelegene Einschnitte 19 vorgesehen, die sich von dem Montagesteg 8 aus bis zur Vorderkante 7 der Rostplatte 1 erstrecken. Die einander zugewandten Einschnitte 19 zweier nebeneinander angeordneter Rostplatten 1 bilden somit gemeinsam eine Schlitzöffnung, die bis zu den Vorderkanten 7 der beiden Rostplatten verläuft.

Auch ist zu erkennen, daß sich die im wesentlichen scharfkantig und parallel zueinander verlaufenden Schlitzöffnungen 3, 4 jeweils in Richtung der Rostplattenoberseite hin verjüngen (vgl. Figuren 2 und 3). Hierdurch wird ein Zusetzen der Schlitzöffnungen 3, 4 mit Rohmaterial oder dergleichen verhindert oder zumindest erschwert.

Die Öffnungslänge L1 der vorderen Schlitzöffnungen 3 ist länger als die Öffnungslänge L2 der hinteren Schlitzöffnungen 4. Es ist zu erkennen, daß die Summe aus L1 und L2 größer ist als 65% der Querabmessung L3 der Rostplatte 1. In dem dargestellten Ausführungsbeispiel beträgt die Summe aus L1 und L2 etwa 71% von L3.

In Fig. 4 ist ein weiteres Ausführungsbeispiel einer erfindungsgemäßen Rostplatte 1' dargestellt. Es ist zu erkennen, daß die durch die Schlitzöffnungen 3 definierten Stege 20 muldenförmige Oberflächenbereiche 21 aufweisen. In diesen Bereichen 21 kann sich somit feinkörniges Material auf den Stegen 20 ablagern, wodurch die thermische und korrosive Belastung der Stege 20 vermindert wird. Die Kanten 22 der Stege sind in dem dargestellten Ausführungsbeispiel mehr oder weniger leicht abgerundet. Alternativ können die Kanten aber auch scharfkantig ausgebildet werden, um die offene Schlitzbreite möglichst lange zu erhalten. Im übrigen ist die Oberfläche der dargestellten Rostplatte 1' wiederum glatt ausgebildet, um eine Coatingbildung zu vermeiden.

Die Figuren 5 bis 7 zeigen ein weiteres Ausführungsbeispiel einer erfindungsgemäßen Rostplatte. Bei der dargestellten Variante wird der Haltewinkel 13 ebenfalls mittels einer Senkschraube 23 an dem Montagesteg 8 befestigt. Im Gegensatz zu der Schraubverbindung 15 gemäß dem in den Figuren 1 bis 3 gezeigten Ausführungsbeispiel ist die Senkschraube 23 aber nicht mehr zur Verdrehsicherung an dem Montagesteg 8 mit Schweißpunkten, sondern formschlüssig gesichert. Hierzu ist an dem Schraubenkopf 24 eine Kantenfläche 25 in Form einer Abflachung ausgebildet, die mit einer in dem zugeordneten Durchgangsloch 26 des Montagesteges 8 ausgebildeten Anschlagfläche 27 zusammenwirkt, so daß die Schraube 23 beim Anziehen der Mutter 28 gegen Verdrehen gesichert ist. Zur leichteren Montage der Senkschraube wird der Schraubenkopf 24 in der Senkung des Durchgangsloches 26 eingeklebt. Diese abgewandelte Schraubverbindung hat gegenüber der Schraubverbindung 15 gemäß Fig. 3 den Vorteil, daß die Schweißpunkte bei einer Wiederverwendung ausgebauter Rostplatten nicht mehr entfernt werden müssen, um eine neue Schraube 23 einzusetzen. Mit 29 sind die Noppen bzw. Zapfen bezeichnet, welche der Fixierung des Haltewinkels 13 dienen und entsprechenden Ausnehmungen 30, z.B. in Form von Bohrungen, im Haltewinkel 13 zugeordnet sind.

Ferner unterscheidet sich das Ausführungsbeispiel gemäß den Figuren 5 bis 7 von den zuvor beschriebenen Ausführungsbeispielen dadurch, daß beidseits des Montagesteges 8 jeweils unterschiedlich lange Schlitzöffnungen ausgebildet sind. Es ist zu erkennen, daß die benachbart zu den Verstärkungsstegen 18 angeordneten Schlitzöffnungen 3' jeweils kürzer ausgebildet sind, als die jeweils dazwischen angeordneten Schlitzöffnungen 3 (vgl. Fig. 5, Öffnungslängen L1 und L4). Entsprechendes gilt für die hinteren Schlitzöffnungen auf der anderen Seite des Montagesteges (vgl. Fig. 5, Öffnungslängen L2 und L5).

## Patentansprüche

1. Rostplatte für feste und bewegliche Roste, insbesondere für Wanderroste an Lepolöfen, mit im wesentlichen parallel zueinander angeordneten, für das Hindurchleiten von heißen Gasen bestimmten Schlitzöffnungen (3, 4), die im wesentlichen gleichmäßig über die Rostplatte (1) verteilt sind, sich im wesentlichen parallel zur Bewegungsrichtung der Rostplatte erstrecken und aus einer Gruppe längerer Schlitzöffnungen (3) und einer Gruppe kürzerer Schlitzöffnungen (4) bestehen, wobei zwischen den beiden Gruppen von Schlitzöffnungen (3, 4) ein an der Rostplatte (1) nach unten vorstehender, sich quer zur Rostplatte erstreckender Montagesteg (8) ausgebildet ist, an den die einander zugewandten Enden der Schlitzöffnungen (3, 4) der beiden Gruppen jeweils angrenzen,
**dadurch gekennzeichnet, daß** an dem Montagesteg (8) ein einzelner Haltewinkel (13) angeordnet ist, der zwei klauenförmige Halterungsabschnitte (14) aufweist und die Rostplatte (1) an einem Rostplattenträger (12) sichert, wobei der Haltewinkel (13) mit einer einzelnen Schraubverbindung (15) an dem Montagesteg (8) befestigbar ist, und wobei der Haltewinkel (13) und/oder der Montagesteg (8) mit Noppen und/oder Zapfen (29) versehen ist, denen im Montagesteg (8) bzw. im Haltewinkel (13) ausgebildete Ausnehmungen (30) zugeordnet sind.

2. Rostplatte nach Anspruch 1,
**dadurch gekennzeichnet, daß** die Schraubverbindung (15) eine Schraube aufweist, die am Montagesteg (8) durch Schweißpunkte fixiert ist.

3. Rostplatte nach Anspruch 1,
**dadurch gekennzeichnet, daß** die Schraubverbindung (15) eine Schraube umfasst, deren Kopf mindestens eine Kantenfläche aufweist, die mit einer im oder am Montagesteg (8) ausgebildeten Anschlagfläche zusammenwirkt, so daß die Schraube beim Anziehen einer Mutter gegen Verdrehen gesichert ist.

4. Rostplatte nach einem der Ansprüche 1 bis 3,
**dadurch gekennzeichnet, daß** die Schlitzöffnungen, die die Gruppe längerer Schlitzöffnungen (3) bilden, jeweils eine Öffnungslänge L1 und die Schlitzöffnungen, die die Gruppe kürzerer Schlitzöffnungen (4) bilden, jeweils eine Öffnungslänge L2 aufweisen, wobei die Öffnungslängen L1 und L2 jeweils auf die Oberseite der Rostplatte (1) bezogen sind, und wobei die Summe aus L1 und L2 größer als 65 % der Abmessung L3 der Rostplatte (1) in ihrer Bewegungsrichtung ist.

5. Rostplatte nach einem der Ansprüche 1 bis 4,
**dadurch gekennzeichnet, daß** die Ränder der Schlitzöffnungen (3, 4) scharfkantig ausgebildet sind.

6. Rostplatte nach einem der Ansprüche 1 bis 5,
**dadurch gekennzeichnet, daß** zwischen den Schlitzöffnungen (3) muldenartige Oberflächenbereiche (21) ausgebildet sind.

## Claims

1. A grate plate for fixed and movable grates, especially for travelling grates of a Lepol furnace, comprising slit openings (3, 4) arranged substantially parallel to one another, which are intended for hot gases to pass through, which are distributed substantially uniformly over the grate plate (1), which extend substantially parallel to the direction of movement of the grate plate, and consist of a group of longer slit openings (3) and a group of shorter slit openings (4), wherein between the two groups of slit openings (3, 4) there is constructed a mounting web (8) which projects downwards on the grate plate (1) and extends transverse to said grate plate, adjacent to which mounting web are respectively the mutually facing ends of the slit openings (3, 4) of the two groups,
**characterised in that** on the mounting web (8) there is arranged a single holding angle (13) which has two claw-shaped holding sections (14) and secures the grate plate (1) on a grate plate support (12) wherein the retaining angle (13) can be affixed to the mounting web (8) using a single screw connection (15) and wherein the holding angle (13) and/or the mounting web (8) is provided with knobs and/or pins (29) to which are allocated recesses (30) formed in the mounting web (8) or the holding angle (13).

2. The grate plate according to claim 1,
**characterised in that** the screw connection (15) has a screw which is fixed to the mounting web (8) by welding points.

3. The grate plate according to claim 1,
**characterised in that** the screw connection (15) comprises a screw whose head has at least one edge surface which interacts with a contact surface constructed in or on the mounting web (8) so that the screw is secured against twisting by tightening a nut.

4. The grate plate according to any one of claims 1 to 3, **characterised in that** the slit openings forming the group of longer slit openings (3) respectively have an opening length L1 and the slit openings forming the group of shorter slit openings (4) respectively have an opening length L2, wherein the opening lengths L1 and L2 are respectively related to the upper side of the grate plate (1) and wherein the sum of L1 and L2 is greater than 65% of the dimension L3 of the grate plate (1) in its direction of motion.

5. The grate plate according to any one of claims 1 to 4, **characterised in that** the edges of the slit openings (3, 4) are constructed as sharp-edged.

6. The grate plate according to any one of claims 1 to 5, **characterised in that** recess-like surface areas (21) are formed between the slit openings (3).

## Revendications

1. Plaque de grille pour des grilles fixes et mobiles, en particulier pour des grilles à chaîne sans fin dans des fours Lepol, avec des ouvertures en forme de fente (3, 4) disposées de manière sensiblement parallèle les unes par rapport aux autres, destinées au passage de gaz chauds, et qui sont réparties de manière sensiblement uniforme sur la plaque de grille (1), qui s'étendent de manière sensiblement parallèle à la direction de déplacement de la plaque de grille et qui se composent d'un groupe d'ouvertures en forme de fente plus longues (3) et d'un groupe d'ouvertures en forme de fente plus courtes (4), une nervure de montage (8) dépassant vers le bas et s'étendant transversalement à la plaque de grille (1) étant aménagée entre les deux groupes d'ouvertures en forme de fente (3, 4), les extrémités se faisant face des ouvertures en forme de fente (3, 4) étant chaque fois adjacentes à cette nervure (8),
**caractérisée en ce qu'**une équerre de fixation séparée (13) présentant deux sections de fixation (14) en forme de griffes est disposée sur la nervure de montage (8) et sécurise la plaque de grille (1) sur un support de plaque de grille (12), l'équerre de fixation (13) pouvant être fixée à l'aide d'une seule liaison vissée (15) sur la nervure de montage (8), et l'équerre de fixation (13) et/ou la nervure de montage (8) étant munie de bossages et/ou de tourillons (29) auxquels sont affectés des évidements (30) ménagés dans la nervure de montage (8) ou dans l'équerre de fixation (13).

2. Plaque de grille selon la revendication 1,
**caractérisée en ce que** la liaison vissée (15) possède une vis fixée sur la nervure de montage (8) par des points de soudage.

3. Plaque de grille selon la revendication 1,
**caractérisée en ce que** la liaison vissée (15) comporte une vis dont la tête présente au moins un méplat sur une face, qui coopère avec une surface d'appui ménagée dans ou sur la nervure de montage (8), de sorte que la vis est sécurisée en rotation lors du serrage d'un écrou.

4. Plaque de grille selon l'une des revendications 1 à 3,
**caractérisée en ce que** chacune des ouvertures en forme de fente qui constituent le groupe d'ouvertures en forme de fente plus longues (3) a une longueur d'ouverture L1 et chacune des ouvertures en forme de fente qui constituent le groupe d'ouvertures en forme de fente plus courtes (4) a une longueur d'ouverture L2, les longueurs d'ouverture L1 et L2 se rapportant chaque fois à la surface supérieure de la plaque de grille (1), et la somme de L1 et de L2 étant supérieure à 65% de la dimension L3 de la plaque de grille (1) dans le sens de son déplacement.

5. Plaque de grille selon l'une des revendications 1 à 4,
**caractérisée en ce que** les bords des ouvertures en forme de fente (3, 4) présentent des arêtes vives.

6. Plaque de grille selon l'une des revendications 1 à 5,
**caractérisée en ce que** des zones de la surface supérieure (21) en forme d'auges sont formées entre les ouvertures en forme de fente (3).
